# EUROPÄISCHE PATENTSCHRIFT

(11) **EP 1 529 750 B1**
(45) Veröffentlichungstag und Bekanntmachung des Hinweises auf die Patenterteilung: **23.05.2007**
(21) Anmeldenummer: 04020109.7
(22) Anmeldetag: 25.08.2004
(51) Int. Cl.: B67B 3/20, B67B 3/26

(54) **Verschliessmaschine zum Verschliessen von Behältern oder dergleichen mit Schraubverschlüssen**
Machine for closing containers or the like, with screw closures
Machine pour fermer des récipients ou similaires, avec des fermetures à vis

(30) Priorität: 06.11.2003 DE 10352298
(43) Veröffentlichungstag der Anmeldung: 11.05.2005
(73) Patentinhaber: KHS AG, 44143 Dortmund (DE)
(72) Erfinder: Bernhard, Herbert, 55578 Wolfsheim (DE)

(56) Entgegenhaltungen:
- EP-A- 0 989 089
- EP-A- 1 295 842
- WO-A-02/16251
- DE-U1- 20 218 380
- US-A- 2 987 313

## Beschreibung

Die vorliegende Erfindung betrifft eine Verschließmaschine gemäß dem Oberbegriff des Anspruches 1.

Verschließmaschinen zum Verschließen von Behältern wie z.B. Flaschen, Dosen, Kanistern oder dergleichen, durch das Aufsetzen oder Aufschrauben von Verschlusskappen aus Metall oder Kunststoff, jeweils mit oder ohne bereits angeformtem Gewinde, sind grundsätzlich bekannt, so z.B. aus der US 20 76 631 oder aus der EP 0521581.

Bei derartigen Verschließmaschinen sind mehrere, gleichmäßig am Umfang eines umlaufenden Maschinenrotors verteile Verschließpositionen ausgebildet, denen die zu verschließenden Behälter an einem Behältereinlauf übergeben und die verschlossenen Behälter an einem Behälterauslauf entnommen werden.

Jede Verschließposition weist einen Behälterträger und eine an einem unteren Ende mit einem Schraubkopf versehene, um eine Behälter- bzw. Spindelachse drehbar gelagerte Schraubspindel auf, die um ihre Spindelachse durch einen Antrieb rotierend antreibbar ist, wobei der Antrieb der Schraubspindel hinsichtlich des auf die Schraubköpfe übertragenen Drehmoments und/oder der Drehzahl der Schraubköpfe einstellbar bzw. steuerbar ist.

Bei bekannten Vorrichtungen werden die Schraubverschlüsse von einem, an jedem Verschließelement angebrachten Mitnehmer mitgenommen und eine schiefe Ebene hinauf transportiert. Während dieser Aufwärtsbewegung werden die Schraubverschlüsse in die, genau über ihnen befindlichen Schraubköpfe eingedrückt wo sie eine Klemmverbindung mit dem Schraubkopf eingehen. Durch diese Vorgehensweise sind die Schraubverschlüsse für den nachfolgenden Verschließvorgang bereitgestellt.

Nachfolgend werden ausschließlich solche Verschließmaschinen behandelt, bei denen die Schraubeinheiten während eines Umlaufs auf einer Höhenebene verbleiben.

Bei derartigen Verschließmaschinen werden die zu verschließenden Behälter angehoben und somit gegen die federbelasteten Schraubköpfe, bzw. gegen die in den Schraubköpfen befindlichen Schraubverschlüsse gedrückt, woraufhin diese durch die drehangetriebenen Schraubköpfe auf die Behältermündungen geschraubt werden. Anschließend werden die nunmehr verschlossenen Behälter wieder abgesenkt und am Behälterauslauf aus der Verschließmaschine herausgeführt.

Die vorliegende Erfindung befasst sich insbesondere mit dem Verschließen von Behältern wie z.B. Flaschen, Dosen oder Kanistern mit Schraubverschlüssen, wobei diese mit einem fertig geformten Gewinde ausgestattet sind.

Bei derartigen, aber auch bei anderen, in ihrer Arbeitsweise vergleichbaren Verschließmaschinen, kommt es immer wieder vor, dass einzelne Schraubverschlüsse eine derart feste Klemmverbindung mit den Schraubköpfen eingegangen sind, dass sich diese Verbindung nach dem Verschließen des Behälters und dem Absenken des Behälterträgers nicht löst.

Dieses hat zur Folge, dass der Schraubverschluss und der mit diesem verschlossene Behälter nicht wie üblich am Behälterauslauf aus der Verschließmaschine entlassen werden können, sondern beim nächsten Umlauf des betroffenen Verschließelementes Verschmutzungen, Produktionsunterbrechungen oder sogar ernsthafte Beschädigungen der Verschließmaschine verursachen können

Zur Lösung dieses Problems wurde eine Vorrichtung nach der EP 1 295 842 A1 bekannt. Diese Schrift schlägt vor, die Unterseite der Behälterauflage geometrisch an den Durchmesser des aufzunehmenden Behälterhalses anzupassen. Durch diese Vorgehensweise soll erreicht werden, dass der verschlossene Behälter, für den Fall, dass dieser mit dem Schraubkopf verklemmt ist, durch der Abwärtsbewegung der Behälterauflage durch diese sicher aus dem Schraubkopf herausgezogen wird.

Nachteilig an dieser Vorrichtung ist, dass die ausschließlich vorgesehene Anpassung der Unterseite der Behälterauflage an den Durchmesser des aufzunehmenden Behälterhalses nicht dazu führt, dass der Behälter sicher, schnell und ohne Beschädigung aus dem Schraubkopf herausgezogen wird. Vielmehr kann es durch die vorgesehene geometrische Gestaltung der Vorrichtung zu Verkantungen und somit zu Beschädigungen von Behälter und/oder Verschließmaschine kommen.

Nach dem Kenntnisstand der Anmelderin sind für Verschließmaschinen, bei denen die Schraubeinheiten während eines Umlaufs auf einer Höhenebene verbleiben, bislang keine Vorschläge zur Lösung dieses Problems unterbreitet worden.

Aufgabe und Ziel der vorliegenden Erfindung ist es, eine Vorrichtung vorzustellen, welche die oben dargestellten Nachteile sicher vermeidet. Dazu sieht die Erfindung vor, den Behälterträger mit einer besonders vorteilhaft gestalteten Behälterauflage auszustatten, welche Mittel beinhaltet, die eine sichere Trennung von Schraubkopf und Schraubverschluss bewirken.

Im Nachfolgenden wird die vorliegende Erfindung anhand eines Ausführungsbeispieles näher erläutert.

Im Einzelnen zeigt die
- **Figur 1**: die Draufsicht einer erfindungsgemäßen Behälterauflage 1, und die
- **Figur 2**: in einer geschnittenen Seitenansicht ebenfalls eine Behälterauflage 1, wobei sich diese in Wirkverbindung mit einem Behälter befindet, und die
- **Figur 3**: in einer stark vereinfachten und teilweise geschnittenen Darstellung eine Gesamtübersicht über eine Verschließmaschine.

Weiterbildungen, Vorteile und Anwendungsmöglichkeiten der Erfindung ergeben sich aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung. Gleichzeitig wird der Inhalt der Ansprüche zu einem Bestandteil der Beschreibung gemacht.

Wie in der Figur 1 dargestellt, weist die Behälterauflage 1 zunächst eine Ausnehmung 2 auf, welche in ihrer geometrischen Gestalt im Wesentlichen an die Kontur und/oder den Durchmesser des aufzunehmenden Behälterhalses angepasst ist.

Durch eine gesteuerte Abwärtsbewegung der Behälterauflage 1 sollen der Behälter 3 und der mit diesem verschraubte Schraubverschluss 4 sicher aus dem nicht dargestellten Schraubkopf herausgezogen werden, damit der Behälter 3 im weiteren Verlauf der Abwärtsbewegung auf einer entsprechenden Aufnahme der Verschließmaschine abgestellt und anschließend von der Behälteraufnahme getrennt werden kann.

Um diese Funktion sicher realisieren zu können, sieht die vorliegende Erfindung, welche insbesondere für die Verarbeitung von Behältern 3, welche einen Halsring 6 aufweisen geeignet ist, vor, die Behälterauflage 1 mit einem zusätzlichen Niederhalter 7 auszustatten. Wie in der Figur 2 dargestellt, tritt dieser Niederhalter 7 in eine Wirkverbindung mit dem Halsring 6 und verhindert beim Herausziehen des Schraubverschlusses 4 aus dem Schraubkopf eventuelle Vertikalbewegungen des Behälters 3 nahezu vollständig, wodurch eine Trennung sicher erreicht wird. Ebenfalls wird durch diese Vorgehensweise die Aussenkontur des Behälters 3 zuverlässig vor Beschädigungen geschützt.

In einer weiteren Ausgestaltung der vorliegenden Erfindung ist vorgesehen, dass die Unterseite der Behälterauflage 1 an die räumliche Gestalt des Behälters 3 angepasst ist. Diese Vorgehensweise ist besonders vorteilhaft, da auf diese Weise Beschädigungen des Behälters, welche insbesondere bei aus Kunststoff bestehenden Behältern auftreten können, wenn die Behälter 3 mit großer Kraft aus den Schraubköpfen gezogen werden müssen, sicher vermieden werden.

In einer weiteren Ausbildung der vorliegenden Erfindung ist vorgesehen, die Behälterauflage 1 mit mindestens einem Arretierungselement 5 auszustatten, welches das Mitdrehen des Behälters 3 während des Verschließvorganges verhindern.

Bei diesem mindestens einen Arretierungselement 5 kann es sich z.B. um ein Federelement handeln, welches eine Klemmwirkung auf den Behälter 3 ausübt. Ebenfalls kann es sich bei dem oder den Arretierungselementen 5 um Elemente handeln, welche eine Reibungserhöhung zwischen Behälter 3 und Behälterauflage 1 bewirken. Als Beispiele seien hier z.B. Elemente aus Gummi und/oder Kunststoff, flächige Element mit entsprechenden Beschichtungen und speziell aufgeraute Oberflächen genannt.

Es kann sich bei diesen Elementen aber auch, wie im Ausführungsbeispiel dargestellt, um Elemente handeln, die sich Aufgrund einer Federwirkung und/oder ihrer geometrischen Gestalt einer Drehbewegung des Behälters 3 entgegenstemmen. Zur Verdeutlichung der Funktionsweise dieser Elemente sei an dieser Stelle z.B. auf Federringe oder federnde Zahnscheiben verwiesen, welche u.a. aus dem Bereich der Schraubensicherung bekannt sind.

Der Umfang der vorliegenden Erfindung erfasst sowohl Ausgestaltungen, bei denen das oder die Arretierungselement(e) 5 unmittelbar auf den Behälterhals wirken, als auch Ausgestaltungen, bei denen die Elemente auf einen eventuell vorhandenen Halsring 6 des Behälters wirken.

## Patentansprüche

1. Verschließmaschine zum Verschließen von Behältern wie z.B. Flaschen, Dosen oder dergleichen welche einen Halsring aufweisen mit Schraubverschlüssen durch Aufschrauben mit mehreren am Umfang eines um eine vertikale Maschinenachse umlaufenden Rotors gebildeten Verschließpositionen, denen die zu verschließenden Behälter an einem Behältereinlauf übergeben und die verschlossenen Behälter an einem Behälterauslauf entnommen werden, wobei jede Verschließposition einen Behälterträger, eine Behälterauflage (1), womit die Behälter angehoben und abgesenkt werden, und eine Schraubeinheit aufweist, wobei die Schraubeinheit an ihrem unteren Ende mit einem Schraubkopf versehen ist, welcher um seine Hochachse drehbar gelagert und durch einen Antrieb rotierend antreibbar ist und wobei der Schraubkopf während eines Umlaufs des Rotors auf einer Höhenebene verbleibt, wobei die Behälterauflage (1) mit Mitteln ausgestattet ist, welche eine sichere Trennung von mit einem Behälter (3) verschraubtem Schraubverschluss (4) und Schraubkopf bewirken, **dadurch gekennzeichnet, dass** es sich bei diesen Mitteln um mindestens einen Niederhalter (7) beinhaltet.

2. Verschließmaschine nach Anspruch 1, **dadurch gekennzeichnet, dass** es sich bei diesen Mitteln um eine Behälterauflage (1) handelt, deren Unterkontur an die räumliche Gestalt des Behälters (3) angepasst ist.

3. Verschließmaschine nach Anspruch 1 oder 2, **dadurch gekennzeichnet, dass** die Behälterauflage (1) mit Mitteln ausgestattet ist, welche einer Drehung des Behälters (3) entgegenwirken.

4. Verschließmaschine nach Anspruch 3, **dadurch gekennzeichnet, dass** es sich bei diesen Mitteln um Federelemente handelt.

5. Verschließmaschine nach Anspruch 3, **dadurch gekennzeichnet, dass** es sich bei diesen Mitteln um Mittel mit reibungserhöhender Wirkung handelt.

6. Verschließmaschine nach Anspruch 3, **dadurch gekennzeichnet, dass** es sich bei diesen Mitteln um Mittel handelt, welche einer Drehbewegung des Behälters (3) aufgrund ihrer geometrischen Gestalt und/oder einer Federwirkung entgegenwirken.

## Claims

1. Closing machine for the closing of containers such as, for example, bottles, cans or the like that include a collar, with screw-type caps by means of a screw-on process, the said closing machine including a plurality of closing positions that are formed on the periphery of a rotor that rotates about a vertical machine axis, the containers to be closed being transferred to the said closing positions at a container inlet and the closed containers being removed at a container outlet, wherein each closing position includes a container carrier, a container support (1), with which the containers are raised and lowered, and a screw unit, wherein the screw unit is provided with a screw head at its lower end, the said screw unit being mounted so as to rotate about its vertical axis and being rotatably drivable by means of a drive and wherein the screw head remains at a height level during a rotation of the rotor, wherein the container support (1) is provided with means, which effect a reliable separation of the screw-type cap (4) that is screwed to a container (3) and the screw head, **characterised in that** the means includes at least one holding-down element (7).

2. Closing machine according to claim 1, **characterised in that** the said means comprise a container support (1), the lower contour of which is adapted to the spatial form of the container (3).

3. Closing machine according to claim 1 or 2, **characterised in that** the container support (1) is provided with means that oppose a rotation of the container (3).

4. Closing machine according to claim 3, **characterised in that** the said means are resilient elements.

5. Closing machine according to claim 3, **characterised in that** the said means are means that increase the frictional effect.

6. Closing machine according to claim 3, **characterised in that** the said means are means that oppose a rotational movement of the container (3) on account of its geometrical form and/or a spring action.

## Revendications

1. Boucheuse destinée à boucher des récipients comme par exemple des bouteilles, des boîtes ou similaires, présentant une bague de col, à l'aide de bouchons vissés, par vissage, comportant plusieurs emplacements de bouchage prévus sur le pourtour d'un rotor tournant autour d'un axe de machine vertical, vers lesquels les récipients à boucher sont transférés au niveau d'une entrée de récipients et dont les récipients bouchés sont retirés, au niveau d'une sortie de récipients, chaque emplacement de bouchage présentant un support de récipients, un plateau pour récipients (1) au moyen duquel les récipients sont levés et abaissés, et une unité de vissage, l'unité de vissage étant pourvue, à son extrémité inférieure, d'une tête de vissage montée tournante autour de son axe vertical et est susceptible d'être entraînée en rotation par un dispositif d'entraînement, et la tête de vissage restant à un seul plan en hauteur, au cours d'une rotation du rotor, le plateau pour récipients (1) étant équipé de moyens permettant une séparation certaine entre un bouchon vissé (4) sur un récipient (3) et la tête de vissage, **caractérisée en ce que** ces moyens comprennent au moins un abaisseur (7).

2. Boucheuse selon la revendication 1, **caractérisée en ce que** ces moyens sont un plateau pour récipients (1) dont le contour inférieur est adapté à la forme qu'occupe le récipient (3) dans l'espace.

3. Boucheuse selon la revendication 1 ou 2, **caractérisée en ce que** le plateau pour récipients (1) est équipé de moyens qui s'opposent à une rotation du récipient (3).

4. Boucheuse selon la revendication 3, **caractérisée en ce que** ces moyens sont des éléments élastiques.

5. Boucheuse selon la revendication 3, **caractérisée en ce que** ces moyens sont des moyens dont l'effet augmente les frictions.

6. Boucheuse selon la revendication 3, **caractérisée en ce que** ces moyens sont des moyens qui s'opposent à une rotation du récipient (3) due à sa forme géométrique et/ou à un effet élastique.
